# EUROPÄISCHE PATENTSCHRIFT

(11) **EP 0 534 311 B1**
(45) Veröffentlichungstag und Bekanntmachung des Hinweises auf die Patenterteilung: **14.06.1995**
(21) Anmeldenummer: 92115890.3
(22) Anmeldetag: 17.09.1992
(51) Int. Cl.: B65H 54/80

(54) **Vorrichtung zum Ablegen eines Faserbandes in einer Kanne**
Device for depositing a textile sliver in a can
Dispositif pour déposer un ruban de fibres textiles dans un pot

(30) Priorität: 23.09.1991 DE 4131599
(43) Veröffentlichungstag der Anmeldung: 31.03.1993
(73) Patentinhaber: Rosink GmbH + Co. KG, D-48529 Nordhorn (DE)
(72) Erfinder: Stentenbach, Udo, W-4460 Nordhorn (DE)
(74) Vertreter: Stenger, Watzke & Ring Patentanwälte

(56) Entgegenhaltungen:
- EP-A- 0 261 330
- DE-A- 2 923 917
- DE-A- 3 318 944
- FR-A- 2 325 589
- FR-A- 2 348 288
- US-A- 2 719 338

## Beschreibung

Die Erfindung betrifft eine Vorrichtung zum Ablegen eines Faserbandes in einer Kanne mit einem fest an einem Maschinenrahmen montierten Drehkopfträger gemäß dem Oberbegriff des Anspruchs 1.

Eine solche Vorrichtung zum Ablegen eines Faserbandes ist aus der DE-OS 33 18 944 bekannt. Das von der Karde kommende Faserband wird oberhalb des Drehkopfes über eine dort angeordnete Rolle dem Drehkopf zugeführt, wobei das Faserband über einen mit Umfangsgeschwindigkeit des Drehkopfes umlaufenden Einlauftrichter zu den beiden Kalanderwalzen geführt wird. Dadurch wird das Faserband nicht nur in seiner eigenen Transportrichtung, sondern auch in Umfangsrichtung des Drehkopfes bewegt. Hiermit tritt nicht nur eine starke mechanische Beanspruchung des Faserbandes ein, sondern es kommt auch zu einer unerwünschten Entwicklung feiner Textilstäube.

Aus der französischen Offenlegungsschrift 2 325 589 ist eine Vorrichtung zum Ablegen eines Faserbandes der eingangs genannten Art bekannt, bei der der Antrieb der einen Kalanderwalze durch ein auf der gleichen Drehwelle sitzendes Zahnrad erfolgt, welches an einem nach unten weisenden Zahnkranz des Drehkopfträgers abläuft. Das von den Kalanderwalzen transportierte Faserband gelangt anschließend in ein längeres Rohr, an dessen unterem Ende die Ablage in der Kanne erfolgt. Nachteilig bei dieser Vorrichtung ist, daß der Transport des Faserbandes in dem den Kalanderwalzen nachgeschalteten Rohr zu einer hohen mechanischen Beanspruchung des Faserbandes führt. Außerdem können hier Unregelmäßigkeiten beim Faserbandtransport auftreten, so daß die Ablage des Faserbandes in der Kanne nicht unbedingt in der gewünschten sorgfältigen Art und Weise erfolgt. Außerdem bereitet es bei dieser bekannten Vorrichtung Schwierigkeiten, die einem Verschleiß unterliegenden Antriebsteile zu warten bzw. von Zeit zu Zeit deren Austausch vorzunehmen. Ein solcher Austausch ist dann erforderlich, wenn infolge zunehmender Abnutzung ein für den Fasertransport ungünstiges und daher unerwünschtes Spiel zwischen dem als Ritzel ausgebildeten Antriebsrad und dem Zahnkranz auftritt. Maßnahmen zur Beseitigung eines solchen, im Laufe der Zeit auftretenden Spiels sind bei dieser bekannten Vorrichtung nicht vorgesehen. Schließlich sind Verschmutzungen des Faserbandes durch Schmiermittel, welches zur Schmierung des Ritzelantriebs erforderlich ist, nicht auszuschließen.

Der Erfindung liegt die Aufgabe zugrunde, eine Vorrichtung zum Ablegen eines Faserbandes in einer Kanne zu schaffen, welche eine schonende und staubfreie Führung des Faserbandes ermöglicht und an welcher Reinigungs- und Wartungsarbeiten leicht durchzuführen sind.

Zur Lösung dieser Aufgabe wird eine Vorrichtung gemäß Anspruch 1 vorgeschlagen. Bei dieser Vorrichtung sind die Kalanderwalzen, auf die Mittelachse des Drehtellers bezogen, auf der gleichen Seite wie das als Reibrad ausgebildete Antriebsrad angeordnet und das Lager der mit dem Reibrad drehfest verbundenen Kalanderwalze ist an einer schwenkbar auf dem Drehteller angeordneten Halterung ausgebildet.

Da die Kalanderwalzen, auf die Mittelachse des Drehtellers bezogen, auf der gleichen Seite wie das Antriebsrad angeordnet sind, ergibt sich eine sehr kompakte Bauweise, bei der die Lager nur gering beansprucht werden. Außerdem wird es möglich, die Kalanderwalzen knapp oberhalb des Drehtellers anzuordnen, so daß das Faserband nach Verlassen der Kalanderwalzen auf dem kürzestmöglichen Weg und ohne die Gefahr von Stauchungen im Rohr, ferner auch schonend und staubfrei in die Kanne gelangt.

Da das Lager der mit dem Reibrad dreh fest verbundenen Kalanderwalze an einer schwenkbar auf dem Drehteller angeordneten Halterung ausgebildet ist, lassen sich durch Verschwenken der aus Antriebsrad und Kalanderwalzen zusammengesetzten Baueinheit dort leicht Reinigungs- und Wartungsarbeiten durchführen. Die Verschwenkbarkeit der Halterung stellt außerdem sicher, daß kein Spiel zwischen der Ringfläche des Drehkopfträgers und dem Antriebsrad auftritt. Zur Vermeidung eines derartigen Spiels ist es außerdem von Vorteil, daß das Antriebsrad als Reibrad ausgebildet ist und damit ein bei Formschluß der Teile mögliches Spiel von vornherein ausscheidet.

An der Halterung ein das Faserband zu dem Spalt zwischen den Kalanderwalzen führendes Rohr befestigt. Das Rohr führt zu einer zusätzlichen Verbesserung der Führung des Faserbandes und insbesondere zu einem ruhigeren Lauf des Faserbandes innerhalb des Drehkopfes. Da das Rohr unmittelbar an der Halterung befestigt ist, ergibt sich eine weitere Vereinfachung der Konstruktion sowie eine besonders gute Zugänglichkeit bei Reinigungs- und Wartungsarbeiten.

Vorzugsweise verlaufen die Drehachsen der Kalanderwalzen unter einem Neigungswinkel zwischen 20° und 70° zur Horizontalen. Das Faserband kann dem Drehkopf dann auf dessen Drehachse zugeführt werden, so daß Schwenkbewegungen des Faserbandes ausschließlich auf den Bereich innerhalb des Drehkopfes beschränkt bleiben.

Eine Weiterbildung der Vorrichtung ist dadurch gekennzeichnet, daß die Längsachse des Rohres rechtwinklig zu den Drehachsen der Kalanderwalzen ausläuft.

Bei einer Ausgestaltung der Vorrichtung ist das Rohr unmittelbar vor dem zwischen den Kalanderwalzen ausgebildeten Spalt mit einer Luftstrahldüse zum Einführen des Faserbandes versehen. Die Luftstrahldüse ergreift auf schonende Weise den Anfang des Faserbandes und führt diesen zum weiteren Transport zwischen die beiden Kalanderwalzen.

Bei einer bevorzugten Ausgestaltung ist zumindest ein Lager der mit dem Reibrad drehfest verbundenen Kalanderwalze zwischen dieser Kalanderwalze und dem Reibrad angeordnet. Dadurch ergibt sich eine mit nur geringen Querkräften arbeitende Lagerung, so daß einfache und preiswerte Lager eingesetzt werden können.

Um einen sicheren Reibschluß zwischen Reibrad und Ringfläche des Drehkopfträgers sicherzustellen, ist bei einer Ausgestaltung der Vorrichtung vorgesehen, daß sich die Halterung über einen federbelasteten Knickarm an dem Drehteller abstützt. Zur Federbelastung des Knickarms wird beispielsweise ein Tellerfederpaket eingesetzt. Jedoch ist ebenso eine Gasdruckfeder einsetzbar, deren Vorteil in einem konstanten Anpreßdruck des Reibrades besteht.

Ferner wird vorgeschlagen, daß das Reibrad in abgeknickter Stellung des Knickarms von der Ringfläche abhebt. Auf diese Weise lassen sich nach Abknicken des Knickarms bequem Wartungs- und Reparaturarbeiten an den Kalanderwalzen, dem Reibrad, dem Lager oder der Luftstrahldüse durchführen.

Da bei der Vorrichtung das Faserband zentrisch dem Drehkopf zugeführt werden kann, wird ferner vorgeschlagen, daß der Durchmesser der Lagerung des Drehkopfes geringer ist als der Durchmesser des Drehtellers. Auf diese Weise kann für die Lagerung des Drehkopfes ein Wälzlager geringen Durchmessers verwendet werden, so daß sich ein ruhiger und leiser Lauf des Drehkopfes innerhalb des Drehkopfträgers ergibt.

Um eine besonders kompakte Bauweise sowie eine gute Zugänglichkeit zu den bewegten Teilen zu erhalten, wird schließlich vorgeschlagen, daß das Reibrad auf der Oberseite der kegelförmig ausgebildeten Ringfläche aufliegt.

Weitere Einzelheiten und Vorteile des Gegenstandes der Erfindung ergeben sich aus der nachfolgenden Beschreibung der zugehörigen Zeichnungen, in denen eine bevorzugte Ausführungsform der Vorrichtung dargestellt ist. In den Zeichnungen zeigen:
- Fig. 1: eine teilweise geschnittene Ansicht einer Vorrichtung zum Ablegen eines Faserbandes in einer drehbar auf der Vorrichtung aufliegenden Kanne und
- Fig. 2: in einer Detaildarstellung der Fig. 1 einen Drehkopfträger mit eingesetztem Drehkopf.

Fig. 1 zeigt in einer Seitenansicht eine Vorrichtung zum Ablegen eines Faserbandes 1, die einer nicht dargestellten Karde nachgeordnet ist. Die Vorrichtung verfügt über einen Maschinenrahmen 2 mit einer Grundplatte 3, einem Drehkopfträger 4 sowie einer den Drehkopfträger 4 mit der Grundplatte 3 verbindenden Säule 5. Der Antrieb der Vorrichtung erfolgt über ein Antriebsritzel 6 in dem Drehkopfträger 4, welches über einen ersten Antriebsweg eine in der Grundplatte 3 gelagerte Drehplatte 7 antreibt. Auf der Drehplatte 7 ist eine zylindrische Kanne 8 zur Aufnahme des abgelegten Faserbandes 1 abgestellt. Über einen weiteren Antriebsweg wird die Drehbewegung des Antriebsritzels 6 über einen Antriebsriemen 9 auf einen innerhalb des Drehkopfträgers 4 vertikal gelagerten Drehkopf 10 übertragen. Der Drehkopf 10 führt innerhalb des Drehkopfträgers 4 eine kontinuierliche Drehbewegung aus, wobei diese Drehbewegung der Drehbewegung der die Kanne 8 aufnehmenden Drehplatte 7 überlagert ist. Da der Drehkopf 10 exzentrisch zur Längsachse der Kanne 8 gelagert ist, führt diese überlagerte Drehbewegung zu einem Ablegen des Faserbandes 1 in fortlaufenden Schleifen in der Kanne 8. Das in der Kanne 8 bereits abgelegte Faserband 1 wird von unten mit einer durch eine Feder erzeugten Druckkraft beaufschlagt, so daß die oberste Lage des Faserbandes 1 stets unmittelbar an der Unterseite des Drehkopfträgers 4 bzw. des Drehkopfes 10 anliegt.

In der Fig. 2 ist dargestellt, daß sich der Drehkopfträger 4 in erster Linie aus zwei feststehenden, horizontalen Platten 11,12 und einem Deckblech 13 zusammensetzt. In der oberen Platte 11 ist mittels eines Wälzlagers 14 der Drehkopf 10 gelagert. Der Drehkopf 10 setzt sich aus einem inneren Lagerring 15, einer darauf montierten, von dem Antriebsriemen 9 umschlungenen Riemenscheibe 16 und einem um die Mittelachse A drehbaren Drehteller 17 zusammen, wobei der Drehteller 17 über mehrere vertikale Streben 18 mit dem inneren Lagerring 15 verbunden ist. Die Unterseite von Drehteller 17 und der unteren Platte 12 des Drehkopfträgers 4 schließen in der gleichen Ebene ab und liegen unmittelbar auf der in Fig. 2 nicht dargestellten obersten Lage des Faserbandes auf.

Auf der Oberseite des Drehtellers 17 ist an einem Lagerbock 19 eine um ein Gelenk 20 schwenkbare Halterung 21 befestigt. Die Halterung 21 besteht aus einem L-förmigen Winkelstück, dessen kurzer Schenkel eine Lagerhülse 22 trägt. Innerhalb der Lagerhülse 22 ist über zwei kleine Wälzlager eine Achse drehbar gelagert, die auf ihrem einen Ende eine erste Kalanderwalze 23 und auf ihrem anderen Ende ein mit der ersten Kalanderwalze 23 drehfest verbundenes Reibrad 24 trägt. Lagerhülse 22, Kalanderwalze 23 sowie Reibrad 24 bilden eine kompakte Baueinheit und befinden sich auf der gleichen Seite, bezogen auf die Mittelachse A des Drehtellers 17. Infolge der kurzen Bauweise treten in der Lagerhülse 22 nur geringe Lagerkräfte auf. Die Kalanderwalzen 23 befinden sich nur knapp oberhalb der Oberseite der Kanne 8, so daß das Faserband bis zur Kanne nur eine kurze Strecke zurücklegen muß.

Das aus Polyurethan bestehende Reibrad 24 liegt reibschlüssig auf einer schräg nach oben weisen und zu dem Drehkopf 10 konzentrischen Ringfläche 25 des Drehkopfträgers 4 auf. Die Ringfläche 25 ist hierbei an einem konischen Ring 26 ausgebildet, der fest innerhalb des Drehkopfträgers 4 abgestützt ist.

In Fig. 2 nicht erkennbar ist eine hinter der ersten Kalanderwalze 23 angeordnete, zweite Kalanderwalze gleichen Aufbaus, die ebenso wie die erste Kalanderwalze 23 um das Gelenk 20 schwenkbar an der Halterung 21 befestigt ist. Zwischen den beiden Kalanderwalzen befindet sich ein in seiner Breite einstellbarer Spalt.

Die in Fig. 2 eingetragenen Drehachsen 27 der ersten Kalanderwalze 23 sowie der zweiten Kalanderwalze lassen deutlich deren Neigung zur Horizontalen erkennen. Beim Ausführungsbeispiel beträgt der Neigungswinkel der Drehachsen 27 zur Horizontalen etwa 45°.

An der Halterung 21 ist außerdem ein Rohr 28 befestigt, dessen Achse mit dem zwischen den beiden Kalanderwalzen ausgebildeten Spalt fluchtet und in der Zeichnung in etwa senkrecht auf den Drehachsen 27 der Kalanderwalzen steht. Auch das Rohr 28 weist daher einen Neigungswinkel von etwa 45° auf, wobei die obere Öffnung des Rohrs 28 unmittelbar unterhalb eines in dem Deckblech 13 angeordneten Einlauftrichters 29 mündet. Hierbei befinden sich sowohl die obere Mündung des Rohrs 28 als auch der Einlauftrichter 29 genau auf der Drehachse des Drehkopfes 10.

Das Rohr 28 verjüngt sich an seinem unteren Ende knapp oberhalb der beiden Kalanderwalzen zu einer Düse 30. Die Düse 30 ist mit einer nicht näher dargestellten Luftstrahldüse versehen, die über eine Druckluftleitung 31 an eine Druckluftquelle angeschlossen ist.

In Fig. 2 ist ferner dargestellt, daß die Halterung 21 über einen an der Halterung 21 befestigten Winkel 32 mit einem Knickarm 33 gelenkig gekoppelt ist. Der Knickarm 33 kann von Hand in Richtung des Pfeils 34 abgeknickt werden, wodurch sich die wirksame Länge des sich andererseits an dem Drehteller 17 gelenkig abstützenden Knickarm 33 verkürzen läßt. Hierdurch kommt es zu einem Zurückschwenken der Halterung 21 mit der ersten Kalanderwalze 23 und dem Reibrad 24. Zugleich wird auch das an der Halterung 21 befestigte Rohr 28 bis in eine horizontale Lage zurückgeschwenkt. Über zwei gerändelte Kontermuttern 35 läßt sich eine Feineinstellung der Länge des Knickarms 33 vornehmen. Ein Tellerfederpaket 36 erzeugt eine Druckkraft innerhalb des Knickarms 33 und führt damit im Ergebnis zu einer künstlichen Druckkraft des kegelförmig ausgebildeten Reibrades 24 auf der eine entsprechende Kegelform aufweisenden Ringfläche 25.

Beim Betrieb der Vorrichtung gelangt das in Fig. 2 nicht dargestellte Faserband über den Einlauftrichter 29 in das Rohr 28, an dessen unterem Ende der Anfang des Faserbandes von der Luftstrahldüse erfaßt und in den Spalt zwischen der ersten Kalanderwalze 23 und der zweiten Kalanderwalze eingeführt wird. Nach diesem Einführvorgang erfolgt der weitere Transport des Faserbandes mit Hilfe der beiden Kalanderwalzen. Hierbei ist nur die erste Kalanderwalze 23 unmittelbar über das auf der Ringfläche 25 ablaufende Reibrad 24 angetrieben, während die zweite, in Fig. 2 nicht dargestellte Kalanderwalze als Freilaufwalze ausgebildet ist und allein aufgrund der Reibung des Faserbandes mitläuft. Nach Durchlaufen des Spaltes zwischen den Kalanderwalzen gelangt das Faserband über eine Öffnung 37 im Drehteller 17 auf kurzem Wege in die Kanne und wird dort horizontal abgelegt.

### Bezugszeichenliste

- 1: Faserband
- 2: Maschinenrahmen
- 3: Grundplatte
- 4: Drehkopfträger
- 5: Säule
- 6: Antriebsritzel
- 7: Drehplatte
- 8: Kanne
- 9: Antriebsriemen
- 10: Drehkopf
- 11: Platte
- 12: Platte
- 13: Deckblech
- 14: Wälzlager
- 15: innerer Lagerring
- 16: Riemenscheibe
- 17: Drehteller
- 18: Strebe
- 19: Lagerbock
- 20: Gelenk
- 21: Halterung
- 22: Lagerhülse
- 23: erste Kalanderwal
- 24: Reibrad
- 25: Ringfläche
- 26: Ring
- 27: Drehachse
- 28: Rohr
- 29: Einlauftrichter
- 30: Düse
- 31: Druckluftleitung
- 32: Winkel
- 33: Knickarm
- 34: Pfeil
- 35: Kontermutter
- 36: Tellerfederpaket
- 37: Öffnung
- A: Mittelachse

## Patentansprüche

1. Vorrichtung zum Ablegen eines Faserbandes in einer Kanne mit einem fest an einem Maschinenrahmen montierten Drehkopfträger (4), in dem exzentrisch zur Längsachse der Kanne ein mit einem Drehteller (17) auf dem bereits abgelegten Faserband (1) aufliegender Drehkopf (10) gelagert ist, der das Faserband mittels zweiter auf dem Drehteller (17) gelagerter Kalanderwalzen (23) in fortlaufenden Schleifen in der Kanne ablegt, wobei zumindest eine der Kalanderwalzen (23) drehfest mit einem als Antriebsrad dienenden Reibrad (24) verbunden ist, welches an einer Ringfläche des Drehkopfträgers (4) abläuft, und die Kalanderwalzen (23), auf die Mittelachse (A) des Drehtellers (17) bezogen, auf der gleichen Seite wie das Reibrad (24) angeordnet sind, und das Lager der mit dem Reibrad (24) drehfest verbundenen Kalanderwalze (23) an einer um ein Gelenk (20) schwenkbar auf dem Drehteller (17) angeordneten Halterung (21) ausgebildet ist,
**dadurch gekennzeichnet,**
daß die Drehachse (27) der Kalanderwalzen (23) zur Horizontalen geneigt verläuft, daß an der Halterung (21) ein das Faserband (1) zu dem Spalt zwischen den Kalanderwalzen (23) führendes Rohr (28) befestigt ist, und daß das Gelenk (20), auf die Mittelachse (A) des Drehtellers (17) bezogen, ebenfalls auf der gleichen Seite des Drehtellers (17) wie das Reibrad (24) angeordnet ist.

2. Vorrichtung nach Anspruch 1, dadurch gekennzeichnet, daß die Drehachse (27) der Kalanderwalzen (23) unter einem Neigungswinkel zwischen 20° und 70° zur Horizontalen verläuft.

3. Vorrichtung nach Anspruch 1, dadurch gekennzeichnet, daß das Faserband (1) dem Drehkopf (10) auf dessen Drehachse zugeführt wird.

4. Vorrichtung nach Anspruch 3, dadurch gekennzeichnet, daß die Längsachse des Rohrs (28) rechtwinklig zu den Drehachsen (27) der Kalanderwalzen (23) ausläuft.

5. Vorrichtung nach Anspruch 4, dadurch gekennzeichnet, daß das Rohr (28) unmittelbar vor dem zwischen den Kalanderwalzen (23) ausgebildeten Spalt mit einer Luftstrahldüse zum Einführen des Faserbandes (1) versehen ist.

6. Vorrichtung nach Anspruch 1, dadurch gekennzeichnet, daß zumindest ein Lager der mit dem Reibrad (24) drehfest verbundenen Kalanderwalze (23) zwischen dieser Kalanderwalze (23) und dem Reibrad (24) angeordnet ist.

7. Vorrichtung nach Anspruch 1, dadurch gekennzeichnet, daß sich die Halterung (21) über einen federbelasteten Knickarm (33) an dem Drehteller (17) abstützt.

8. Vorrichtung nach Anspruch 7, dadurch gekennzeichnet, daß das Reibrad (24) in abgeknickter Stellung des Knickarms (33) von der Ringfläche (25) abhebt.

9. Vorrichtung nach Anspruch 1, dadurch gekennzeichnet, daß der Durchmesser der Lagerung des Drehkopfes (10) geringer ist als der Durchmesser des Drehtellers (17).

10. Vorrichtung nach Anspruch 1, dadurch gekennzeichnet, daß das Reibrad (24) auf der Oberseite der kegelförmig ausgebildeten Ringfläche (25) aufliegt.

## Claims

1. Device for depositing a textile sliver in a can, with a rotary-head carrier (4) which is mounted fixedly on a machine frame during which there is mounted eccentrically to the longitudinal axis of the can a rotary head (10) which rests by means of a rotary plate (17) on the already deposited textile sliver (1) and which deposits the textile sliver in the can in continuous loops by means of two calender rollers (23) mounted on the rotary plate (17), at least one of the calender rollers (23) being connected fixedly in terms of rotation to a friction wheel (24) serving as a driving wheel and running on an annular face of the rotary-head carrier (4), and the calender rollers (23) being arranged on the same side as the friction wheel (24) in relation to the mid-axis (A) of the rotary plate (17), and the bearing of the calender roller (23) connected fixedly in terms of rotation to the friction wheel (24) being formed on a mounting (21) arranged on the rotary plate (17) pivotably about a joint (20), characterized in that the axis of rotation (27) of the calender rollers (23) is inclined relative to the horizontal, in that a tube (28) guiding the textile sliver (1) to the gap between the calender rollers (23) is fastened to the mounting (21), and in that the joint (20) is likewise arranged on the same side of the rotary plate (17) as the friction wheel (24) in relation to the mid-axis (A) of the rotary plate (17).

2. Device according to Claim 1, characterized in that the axis of rotation (27) of the calender rollers (23) is at an angle of inclination of between 20° and 70° to the horizontal.

3. Device according to Claim 1, characterized in that the textile sliver (1) is fed to the rotary head (10) along its axis of rotation.

4. Device according to Claim 3, characterized in that the longitudinal axis of the tube (28) terminates at right angles to the axes of rotation (27) of the calender rollers (23).

5. Device according to Claim 4, characterized in that the tube (28) is provided, directly in front of the gap formed between the calender rollers (23), with an air-jet nozzle for introducing the textile sliver (1).

6. Device according to Claim 1, characterized in that at least one bearing of the calender roller (23) connected fixedly in terms of rotation to the friction wheel (24) is arranged between this calender roller (23) and the friction wheel (24).

7. Device according to Claim 1, characterized in that the mounting (21) is supported on the rotary plate (17) via a spring-loaded collapsible arm (33).

8. Device according to Claim 7, characterized in that, in the collapsed position of the collapsible arm (33), the friction wheel (24) lifts off from the angular face (25).

9. Device according to Claim 1, characterized in that the diameter of the bedding of the rotary head (10) is smaller than the diameter of the rotary plate (17).

10. Device according to Claim 1, characterized in that the friction wheel (24) rests on the top side of the conically designed annular face (25).

## Revendications

1. Dispositif pour déposer un ruban de fibres textiles dans un pot, comprenant un porte-tête rotative (4) qui est solidarisé à un bâti de machine et dans lequel, par l'intermédiaire d'un plateau tournant (17), une tête rotative (10) est montée, de manière excentrique par rapport à l'axe longitudinal du pot, en appui sur le ruban de fibres (1) déjà déposé et dépose le ruban de fibres, au moyen de deux rouleaux de calandrage (23) montés sur le plateau tournant (17), en boucles continues dans le pot, au moins l'un des rouleaux de calandrage (23) étant solidarisé en rotation avec une roue de friction (24) qui sert de roue d'entraînement et qui évolue sur une surface annulaire du porte-tête rotative (4), et les rouleaux de calandrage (23) se trouvant, par rapport à l'axe médian (A) du plateau tournant (17), sur le même côté que la roue de friction (24), et le moyen d'appui du rouleau de calandrage (23) solidarisé en rotation avec la roue de friction étant constitué par un support (21) monté sur le plateau tournant (17) de manière pivotante autour d'une articulation (20), caractérisé en ce que l'axe de rotation (27) des rouleaux de calandrage (23) est incliné par rapport à l'horizontale, en ce qu'un tube (28) guidant le ruban de fibres (1) jusqu'à l'interstice ménagé entre les rouleaux de calandrage (23) est fixé au support (21), et en ce que l'articulation (20) se trouve elle aussi, par rapport à l'axe médian (A) du plateau tournant (17), sur le même côté du plateau tournant (17) que la roue de friction (24).

2. Dispositif selon la revendication 1, caractérisé en ce que l'axe de rotation (27) des rouleaux de calandrage (23) s'étend selon un angle d'inclinaison compris entre 20° et 70° par rapport à l'horizontale.

3. Dispositif selon la revendication 1, caractérisé en ce que le ruban de fibres (1) est amené à la tête rotative (10) sur l'axe de rotation de celle-ci.

4. Dispositif selon la revendication 3, caractérisé en ce que l'axe longitudinal du tube (28) est perpendiculaire aux axes de rotation (27) des rouleaux de calandrage (23).

5. Dispositif selon la revendication 4, caractérisé en ce que le tube (28) est muni, juste devant l'interstice ménagé entre les rouleaux de calandrage (23), d'une buse à jet d'air servant à y introduire le ruban de fibres (1).

6. Dispositif selon la revendication 1, caractérisé en ce qu'au moins un moyen d'appui du rouleau de calandrage (23) solidarisé en rotation avec la roue de friction (24) est disposé entre ce rouleau de calandrage (23) et la roue de friction (24).

7. Dispositif selon la revendication 1, caractérisé en ce que le support (21) prend appui sur le plateau tournant (17) au moyen d'un bras articulé (33) à sollicitation élastique.

8. Dispositif selon la revendication 7, caractérisé en ce que la roue de friction (24) est décollée de la surface annulaire (25) lorsque le bras articulé (33) est en position repliée.

9. Dispositif selon la revendication 1, caractérisé en ce que le diamètre d'appui de la tête rotative (10) est inférieur au diamètre du plateau tournant (17).

10. Dispositif selon la revendication 1, caractérisé en ce que la roue de friction (24) repose sur le dessus de la surface annulaire (25) conçue sous forme conique.
